# EUROPÄISCHE PATENTSCHRIFT

(11) **EP 0 044 401 B1**
(45) Veröffentlichungstag und Bekanntmachung des Hinweises auf die Patenterteilung: **26.02.1986**
(21) Anmeldenummer: 81104478.3
(22) Anmeldetag: 11.06.1981
(51) Int. Cl.: F24B 9/04

(54) **Heizkamin**
Fireplace
Cheminée

(30) Priorität: 21.07.1980 CH 5556/80; 23.02.1981 CH 1178/81
(43) Veröffentlichungstag der Anmeldung: 27.01.1982
(73) Patentinhaber: Kaminbau Burger's Söhne Inh. H. + U. Burger, CH-3174 Thörishaus (CH)
(72) Erfinder: Burger, Hans Armin, CH-3076 Worb (CH); Gehrig, Wilhelm, CH (CH)
(74) Vertreter: Keller, Hartmut

## Beschreibung

Die Erfindung bezieht sich auf einen Heizkamin gemäss dem Oberbegriff des Patentanspruchs 1.

In solchen Heizkaminen wird zusätzlich zur Raumheizung durch direkte Wärmestrahlung des Feuers Luft für den zu heizenden Raum erwärmt und Warmwasser geliefert, das als solches gebraucht werden kann und/oder im Wasserkreislauf einer Warmwasserheizung zirkuliert, so dass der Hiezkamin den Raum, in der er steht, durch Wärmestrahlung und Warmluftzufuhr heizt und zusätzlich auch noch weitere Räume geheizt werden können, in denen die Warmwasserheizung installiert ist.

Es ist ein Heizkamin gemäss dem Oberbegriff des Patentspruchs 1 bekannt (FR-A-2 398 973), bei dem zur Erwärmung von Luft für den zu heizenden Raum der Rauchfang doppelwandig ausgeführt, die äussere Wandung mit Oeffnungen versehen ist, und auch unter dem Rauchfang eintretende Raumluft zur Wärmluftheizung dienen soll. Im höher als der zweite Wärmetauscherteil liegenden Teil des Feuerraumes bzw. im Rauchfang ist ein Schlangenrohr als ein dritter Wärmetauscherteil angeordnet, dessen unterem Ende das vom zweiten Wärmetauscherteil kommende Wasser zugeführt ist. Der zweite Wärmetauscherteil ist in einem Abstand über dem ersten angeordnet und durch ein Rohrstück mit diesem verbunden. Beide Wärmetauscherteile haben einen Abstand von der Feuerraumrückwand. Frischluft gelangt unter den ersten Wärmetauscherteil, dann teils um dessen hinteren Rand herum und durch den Zwischenraum zwischen den beiden Wärmetauscherteilen in den Feuerraum und teils zwischen dem zweiten Wärmetauscherteil und der Feuerraumrückwand nach oben.

Bei diesem Heizkamin strömen die heissen Verbrennungsgase und die durch diese zu erwärmende Luft für den zu heizenden Raum beim Wärmeaustausch in gleicher Richtung, soweit Luft im doppelten Rauchfangmantel aufsteigt bzw. unter dem Rauchfang zugeführt ist und in den zu heizenden Raum gelangt. Das Schlangenrohr, durch das die Wärme in über dem zweiten Wärmetauscherteil liegenden Teil des Feuerraumes bzw. im Rauchfang zur Wassererwärmung nutzbar gemacht wird, ist eine Einbaute im Rauchabzugsweg. Die unter dem ersten Wärmetauscherteil vorgewärmte und um dessen hinteren Rand herum in den Feuerraum strömende Luft steigt unter der Wirkung des Feuers im wesentlichen nach oben, so dass die kaum als vorgewärmte Verbrennungsluft dient, und die Verbrennungsluft wesentlich aus dem zu heizenden Raum kommt, womit diesem Wärme entzogen wird. Der zweite Wärmetauscherteil wird wegen des Gewichtes des in ihm enthaltenen Wassers nicht allein vom dem Rohrstück getragen werden können, sondern im hinteren Teil des Feuerraums befestigt werden müssen. Im Zwischenraum zwischen den beiden Wärmetauscherteilen können sich Asche und Russ ansammeln und am hinteren Rand des ersten Wärmetauscherteiles herabfallen, sie bilden dort einen Strömungswiderstand für die vorgewärmte, teils in den Feuerraum und teils in den Zwischenraum zwischen dem zweiten Wärmetauscherteil und der Feuerraumrückwand nach oben strömende Luft. Auch wird die dort strömende Luft dann feine Asche- und Russteilchen mitreissen, die in den zu heizenden Raum gelangen würden, wenn diese Luft Raumheizung dienen sollte. Das Wasser fliesst im ersten Wärmetauscherteil von der Zulaufstelle an eine seiner hinteren Ecken, von der das Rohrstück zu einer unteren Ecke des zweiten Wärmetauscherteils führt. Von dieser Ecke strömt das Wasser im zweiten Wärmetauscherteil steil aufwärts zu einer Auslaufstelle am oberen Rand dieses Wärmetauscherteils und weiter zum Schlangenrohr. Dabei entstehen im ersten und im zweiten Wärmetauscherteil verhältnismässig umfangreiche, praktisch strömungsfreie Bereiche, in denen der Wärmeaustausch geringer ist als in den Strömungsbereichen. Der Wärmeaustausch findet nur an den dem Feuer ausgesetzten Wandteilen der Wärmetauscherteile statt, von denen die Wärme nur durch Konvektion ins Innere der Wärmetauscherteile gelangt.

Hier will die Erfindung Abhilfe schaffen. Die Erfindung, wie sie in den Patentansprüchen gekennzeichnet ist, löst die Aufgabe, einen Heizkamin zu schaffen, bei dem der Uebergang der Verbrennungswärme an Frischluft zu Warmluftheizung und an das Wasser im Wärmtauscher verbessert und der Wärmetauscher einfacher montierbar ist, Russ und Asche leichter aus dem Feuerraum zu entfernen sind und nicht in das Luftführungssystem gelangen können, und der bei einem Heizkamin wichtige Abzug der Rauchgase nicht durch Einbauten im Rauchabzugweg beeinträchtigt ist.

Die durch die Erfindung erzielten Vorteile sind im wesentlichen darin zu sehen, dass die Frischluft zur Warmluftheizung im Sturzzugkanal, also nach dem Gegenstromprinzip erwärmt wird. Der thermische Auftrieb in der abwärtsströmenden Luft führt zu einer Turbulenz. Dadurch wird der Wärmeübergang von der wärmeleitenden Platte und der Rückwand des zweiten Wärmetauscherteils an die Luft im Sturzzugkanal wesentlich verbessert. Die wärmeleitende Platte führt ausserdem Wärme zur Wassererwärmung vom oberen Teil des Feuerraumes bzw. vom Rauchfang zum zweiten Wärmetauscherteil, mit dem Vorteil, dass sie keine Einbaute im Rauchabzugweg bildet. Wird die erwärmte Frischluft dem zu heizenden Raum durch den der Wärme des Feuers ausgesetzten Steigzugkanal zugeführt, so wird sie unter weiterer Ausnutzung der Verbrennungswärme nochmals erhitzt, und gleichzeitig wird der für die Strömung dieser Luft erforderliche Zug erhöht. Dabei kann durch Oeffnungen an unteren Ende des Steigzugkanals erreicht werden, dass Raumluft umgewälzt und dabei erwärmt wird. Da der Wärmetauscher eine vom Wasser zu durchfliessende Trennwand zwischen Luftkanal und Feuerraum bildet, hat er eine doppelte Funktion. Wärme geht nicht nur vom Feuer an das Wasser über. Ausserdem geht Wärme auch vom erwärmten Wasser an die durch den Kanal strömende Luft über. Es finden also zwei Wärmeübergänge statt. Dabei wird dem Wasser an der den Luftkanal begrenzenden Seite des Wärmetauschers Wärme entzogen. Dadurch sinkt die Wassertemperatur, aber die Temperaturdifferenz zwischen dem Wasser und dem Feuerraum steigt entsprechen, so das das Wasser entsprechend mehr Wärme vom Feuer aufnimmt. Dabei kann der Wärmeentzug durch die erhöhte Wärmeaufnahme praktisch ausgeglichen werden. In den unmittelbar aneinander angrenzend miteinander vereinigten Wärmetauscherteilen wird die Wasserströmung durch die Leitbleche verteilt. Strömungsfreie Bereiche werden vermieden. Ausserdem verbessern die Leitbleche den Wärmeübergang, weil sie die Temperatur der Wärmetauscherwand annehmen und dadurch die Fläche, an der der Wärmeübergang stattfindet, vergrössem. Durch den Durchlass im ersten Wärmetauscherteil gelangt unter diesem erwärmte Frischluft direkt an den unteren Teil der Flammen.

Im folgenden wird die Erfindung anhand von lediglich ein Beispiel eines Heizkamins mit dem Wärmetauscher und zwei Ausführungsbeispiele des Wärmetauschers mit Varianten darstellender Zeichnungen näher erläutert. Es zeigen:
Fig. 1 eine perspektivische, seitliche Vorderansicht eines Heizkamins mit Wärmetauscher in teils geschnittener und teils aufgegliederter Darstellung;
Fig. 2 eine perspektivische, seitliche Vorderansicht des Wärmetauschers des Heizkamins nach Fig. 1, mit Anschlussleitungsstücken;
Fig. 3 eine Vorderansicht des einen Teil der Feuerraumrückwand und einer Luftkanalwand bildenden Teiles des Wärmetauschers nach Fig. 2, in grösserem Massstab, mit teilweise weggebrochener Vorderwand und mit Leitblechen;
_{.} Fig. 4 eine Draufsicht auf den einen Luftkanal begrenzenden und den Feuerraumboden bildenden Teil des Wärmetauscher nach Fig. 2, in grösserem Massstab, mit teilweise weggebrochener oberer Wand und mit Leitblechen.
Fig. 5 eine perspektivische, seitliche Vorderansicht einer anderen Ausführungsform des Wärmetauschers des Heizkamins nach Fig. 1, in grösserem Massstab, mit teilweise weggebrochener oberer Wand vorderen und vorderen Wand des hinteren Wärmetauscherteiles, und zusammen mit einer Platte zur Trennung des Feuerraumes oberhalb des Wärmetauschers vom Sturzzugkanal.
Fig. 6 eine Draufsicht auf einen Feuerrost des Heizkamins,
Fig. 7 eine Seitenansicht in Blickrichtung IV in Fig. 6 und
Fig. 8 eine teilweise Vorderansicht in Blickrichtung V in Fig. 6.

Fur die Erfindung ist es im Prinzip belanglos, wozu das im Wärmetauscher erwärmte Wasser verwendet wird. Um eine Wiederholung beispielsweiser Verwendungen zu vermeiden, wird das Ausführungsbeispiel im Zusammenhang mit dem Erwärmen von Wasser eine Warmwasserheizung erläutert. Dabei gilt das Gesagte sinngemäss auch für Wasser, das für andere Verwendungszwecke erwärmt wird.

In Fig. 1 sind 1 die Grundplatte, 2 eine Bodenplatte, 3 und 4 zwei zueinander zymmetrische Seitenteile, die den Feuerraum seitlich begrenzen, 5 ist eine Abschlussplatte, die zwecks aufgegliederter Darstellung in zwei Hälften zerschnitten ist, 6 ist das Rauchsammelelement des Heizkamins.

Ein Wärmetauscher zum Erwärmen vom Wasser einer (nicht dargestellten) Warmwasserheizung besteht aus zwei Teilen 7 und 8, die als flache Stahlblechkästen ausgeführt und rechtwinklig zueinander so zusammengeschweisst sind, dass ihre Hohlräum un mittelbar miteinander in Verbindung stehen. Beispielsweise ist die Blechstärke 5 mm und der Wandabstand 60 mm. Der Teil 7 des Wärmetauschers bildet den Feuerraumboden und liegt auf der Bodenplatte 2. Dabei begrenzt seine untere Wand 9 zwei Zugkanäle, die im übrigen je durch eine Oeffnung 11 in der Bodenplatte 2 und eine Vertiefung 12 in der Grundplatte 1 gebildet sind und einerseits über eine Steuerklappe 13 für Verbrennungsluft mit der (nicht dargestellten) Frischluftfassungsstelle an der Gebäudeaussenseite und andererseits durch am Rande der Oeffnung 11 gebildete Aussparungen 14 und den (nicht dargestellten) Feuerrost, der in einer Durchgangsöffnung 15 des Teiles 7 des Wärmetauschers angeordnet ist (Fig. 2 und 4), mit dem Feuerraum in Verbindung stehen.

Der andere Teil 8 des Wärmetauschers bildet einen unteren Teil der Feuerraumrückwand. Eine wärmeleitende Platte 16, z.B. aus Gusseisen, schliesst an den vorderen, oberen Rand dieses Teiles 8 des Wärmetauschers an und bildet den oberen Teil der Feuerraumrückwand, der sich bis an den hinteren Rand einer in der Abschlussplatte 5 gebildeten Oeffnung 17 erstreckt, die mit einer Regülierklappe 18 versehen ist und in den Rauchabzugkanal 19 des Rauschammelelements 6 führt. Eine Trennwand 21 erstreckt sich in einem Abstand hinter der Feuerraumrückwand 8, 16 von der Bodenplatte 2 bis nahezu an die Abschlussplatte 5. Zwischen der Trennwand 21 und der Feuerraumrückwand 8,16 ist ein Sturzzugkanal 22 für von der Frischluftfassungsstelle kommende Frischluft gebildet, deren Strömung durch eine Regulierklappe 23 regulierbar ist. Das untere Ende des Sturzzugkanals 22 steht durch eine Vertiefung 24 der Bodenplatte 2 mit dem unteren Ende zweier Steigzugkanäle in Verbindung, deren jeder an der Innenseite eines der Seitenteile 3 und 4 gebildet, vom Feuerraum durch eine wärmeleitende Platte 30, z.B. aus Gusseisen getrennt ist, oben durch eine Oeffnung 26 mit dem zu heizenden Raum in Verbindung steht und auch unten, wie bereits als Weiterbildung erähnt, eine in den zu heizenden Raum führende Oeffnung 29 (mit Regulierklappe 40) haben kann. In der Zeichnung ist nur im linken Seitenteil 3 der Steigzugkanal 25 mit der oberen Oeffnung 26, der unteren Oeffnung 29 und der Klappe 40 dargestellt, der vom Feuerraum durch die wärmeleitende Platte 30 getrennt ist.

Der Wärmetauscher 7, 8 des Heizkamins kann allein oder zusätzlich zu einem Heizkessel, einem Sonnenkollektor, einer Wärmepumpe oder einer anderen Einrichtung zum Erwärmen von Wasser oder einem erwärmtes Wasser leifernden Speicher einer Warmwasserheizung verwendet werden, wobei er mit einer oder mehreren solcher Einrichtungen in Serie oder unter Verwendung von Mischeinrichtungen parallel dazu geschaltet sein kann.

Bei brennendem Feuer werden die obere Wand 38 des Teiles 7 und die vordere Wand 39 des Teiles 8 des Wärmetauschers, die unmittelbar an den Feuerraum angrenzen, erhitzt. Nach der Anheizphase sind auch die untere Wand 9 des Teiles 7 und die hintere Wand 41 des Teiles 8 des Wärmetauschers heiss, infolge der Wärmeleitung des Wärmetauschermantels der Wärmeübergangs von den Wänden 38 und 39 an das Wasser, der Wärmeleitung durch das Wasser und der Wärmeübertragung vom Wasser an die Wände 9 und 41. Die Luftströmungen in den Kanälen bzw. Hohlräumen des Heizkamins sind in Fig. 1 durch Pfeile dargestellt, und zwar durch gestrichelte Pfeile für (kalte) Frischluft, und durch ausgezogene Pfeile für erwärmte (vorgewärmte oder nachgewärmte) Luft. Infolge der durch den Rauchabzugskanal 19 abziehenden Rauchgase entsteht in dem Raum, in dem der Heizkamin steht, ein Unterdruck. In folgedessen wird Frischluft angesaugt. Frischluft für die Verbrennung strömt in Richtung des verzweigten Pfeiles 42 in die Hohlräume 11, 12 unter dem heissen Wärmetauscherboden 9 un gelangt als vorgewärmte Verbrennungsluft durch die Aussparungen 14 und den Feuerrost in der Durchgangsöffhung 15 des Wärmetauschers (Fig. 2) zum Feuer. Dem zu heizenden Raum zuzuführende Frischluft strömt in Richtung des Pfeiles 43 zum oberen Ende des Sturzzugkanals 22, wird in diesem an der heissen Hinterseite der Feuerraumrückwand 16, 41 erwärmt, gelangt durch die Vertiefung 24 zum Steigzugkanal 25 im linken Seitenteil 3, das der Feuerwärme ausgesetzt ist und strömt nach der dadurch bewirkten weiteren Erwärmung durch die Oeffnung 26 in den zu heizenden Raum, und ebenso durch den (nicht dargestellten) Steigzugkanal im rechten Seitenteil 4. Der Raum wird sowohl durch die Strahlungswärme des Feuers als auch durch Zufuhr der wewärmten Frischluft geheizt. Infolge des Auftriebs in den Steigzugkanal 25 wird ausserdem Raumluft durch die Oeffnung 29 angesaugt, die im Steigzugkanal erwärmt und mit aus dem Sturzzugkanal kommender erwärmter Frischluft vermischt wird und danach durch die Oeffnung 26 in dem Raum zurückkehrt. Dad gilt auch für den im rechten Seitenteil 4 enthaltenen (nicht dargestellten) Steigzugkanal. Im Ergebnis wird die Luft im Raum umgewälzt und dabei erhitzt, und ihr wird erwärmte Frischluft zugemischt.

Gleichzeitig mit der Erwärmung der Luft in den Kanälen 11 und 22 wird das durch den als Durchlauferhitzer wirkenden Wärmetauscher 8, 9 strömende Wasser erhitzt. Dabei wird nicht-wie erwartet werden könnte―die Wassertemperatur durch das Erwärmen der Luft oder die Lufttemperatur durch das Erwärmen des Wasser herabgesetzt sondern, wie oben bereits erläutert, dem Feuerraum mehr Wärme entzogen und dadurch der Wirkungsgrad des Heizkamins erherblich gesteigert.

Des Wärmetauscher nach Fig. 2 bis 4 hat an einer oberen Ecke des Teiles 8 einen Anschlussstutzen 27 für den Wasserzulauf und an der anderen oberen Ecke einen Anschlussstutzen 28 für den Wasserauslauf. An diese Anschlussstutzen 27 und 28 sind Rohrleitungen 31 und 32 angeschlossen, die den Wärmetauscher 7, 9 mit dem Wasserkreislauf der (im übrigen nicht dargestellten) Warmwasserheizungsanlage verbinden. Die Leitung 31 ist entweder seitwärts quer durch den Steigzugkanal 25 des Seitenteiles 3 hindurch . oder abwärts durch diesen Kanal 25 und anschliessend durch je ein (nicht dargestelltes) Loch in der Bodenplatte 2 und in der Grundplatte 1 hindurch zu dem im Keller des Hauses installierten Teil der Warmwasserheizung geführt. Die andere Leitung 32 ist ebenso durch den (nicht dargestellten) Steigzugkanal im anderen Seitenteil 4 entweder seitwärts hindurch oder abwärts durch diesen Kanal, die Bodenplatte 2 und die Grundplatte 1 hindurch geführt. Die Platte 16 schliesst an die vordere, obere Kante des Teiles 8 des Wärmetauschers an, so dass die Stutzen 27, 28 und die an diese anschliessenden Teile der Leitungen 31, 32 im Sturzzugkanal verlaufen, wo sie dem Feuer nicht ausgesetzt sind.

Der Wärmetauscher nach Fig. 2 bis 4 ist symmetrisch zu einer vertikalen, von vorn nach hinten verlaufenden Ebene 33. Der Teil 8 des Wärmetauschers (Fig. 2 und 3) ist durch eine Trennwand 34, die sich bis an den Boden 9 des Wärmetauschers (untere Wand des Wärmetauschen:eiles . 7) erstreckt, in zwei Kammern 35 und 36 geteilt. In diesem Wärmetauscher sind Leitbleche 37 angordnet, die in den Kammern 35 und 36 schräg abwärts zur Trennwand 34 bzw. Ebene 33 hin und im Teil 7 des Wärmetauschers schräg nach hinten zur Ebene 33 hin gerichtet sind. Ein Längsrand der Leitbleche 37 ist an eine der Wände 9 und 38 bzw. 39 und 41 angteschweisst, der andere Längsrand stösst so dicht an die andere dieser Wände an, dass nur ein unwesentlicher Teil der Wasserströmung die Strossstelle passieren kann. Dies gilt entsprechend für die Trennwand 34 (und auch für die Leitbleche 51 in Fig. 5).

Von der Rückleitung des Wasserkreislaufes der Warmwasserheizungsanlage fliesst Wasser durch die Leitung 31 (Fig. 2) zum Wärmetauscher 7, 8, in dessen Teil 8 schräg abwärts zur Ebene 33 (Trennwand 34, Fig. 3) hin und dann im Teil 7 des Wärmetauschers (Fig. 4) schräg nach vorn von der Ebene 33 weg, vor der Oeffnung 15 nach rechts, dann nach hinten wieder zur Ebene 33 hin und schliesslich aufwarts von der Ebene 33 (Trennwand 34) weg zur .Leitung 32, die an die Steigleitung des Wasserkreislaufes angesschlossen ist. Auf diese Weise ist die Wasserströmung in dem Bereich des Wärmetauschers, der der Wärme des Feuers am meisten ausgesetzt ist, stärker als in den anderen Bereichen. Das hat im Zusammenhang mit den oben erwähnten Besonderheiten des Wärmeübergangs an das Wasser und an die zu erwärmende Luft Bedeutung.

Der Wärmetauscher nach Fig. 2 bis 4 ist für einen Wasserumlauf mit Umwälzpumpe bestimmt. Für einen Wasserumlauf ohne Umwälzpumpe (Thermosyphonumlauf oder sogenannter Schwerkraftbetrieb) wäre der Wasserzulauf an der Vorderseite des Teiles 7 und der Wasserauslauf an der oberen Seite des Teiles 8 jeweils in der Mitte vorzusehen. Die Trennwand 34 würde dabei wegfallen.

Der Wärmetauscher nach Fig. 5 unterscheidet sich von dem nach Fig. 2 bis 4 dadurch, dass sein Eingangsstutzen 45 und Ausgangsstutzen 46 an den vorderen Ecken der unteren Wand (Boden) 9 des Wärmetauscherteiles 7 angeordnet sind, so dass die Anschlussleitungen direkt vertikal nach unten durch den Hohlraum 11 der Bodenplatte 2 und durch die Grundplatte 1 (Fig. 1) hindurch geführt werden können. Der Eingangsstutzen 45 führt in den Teil 7. Der Ausgangsstutzen 46 ist durch ein über dem Boden 9 der Teile 7 und 8 verlaufendes Verbindungsrohr 47 mit einem Standrohr 48 verbunden, das in der Mitte der Längs des Teiles 8 angeordnet, unten geschlossen und oben offen ist. Das Standrohr erstreckt sich bis dicht an die obere Wand 49 des Wärmetauscherteiles 8. Trotzdem ist ein für das in das Standrohr 48 fliessende Wasser ausreichender Strömungsquerschnitt dadurch sichergestellt, dass das Standrohr 48 oben schräg abgeschnitten ist. Leitbleche 51 führen die Wasserströmung im Teil 7 mehrfach seitlich hin und her und im Teil 8 beiderseits des Standrohres 48 schräg aufwärts.

An der oberen Wand 49 des Wärmetauscherteils 8 ist ein Anschlussstutzen 52 für eine Leitung angeordnet, die zu einem selbsttätigen Entlüfter führt (nicht dargestellt). Dieser Entlüfter kann eine Schwimmerventil oder ein Entlüfter mit Quelldichtung sein und wird zweckmässig en einer gut zugänglichen Stelle des Heizkamins, z.B. in der Oeffnung 36 (Fig. 1) angeordnet. Dadurch wird verhindert, dass bei der Erhitzung des Wassers abgeschiedener Dampf oder Luft sich im Wärmetauscherteil 8 oben ansammeln und die Wasseroberfläche bis unter die Oeffnung des Standrohres 48 drängen, was zu Störungen im Wasserrumlauf und zur Ueberhitzung des Wassers im Wärmetauscher führen könnte.

Der Wärmetauscher mit dem Standrohr nach Fig. 5 ist für einen Heizkamin geeignet, der in einer Warmwasserheizung mit Umwälzpumpe verwendet wird. Zur Verwendung bei Wasserumlauf durch Schwerkraft (Thermosyphon-Heizung) eignet sich eine Variante des in Fig. 5 dargestellten Wärmetauschers, bei welcher die Teile 46 bis 48 weggelassen und dafür in der Mitte der oberen Wand 49 des Wärmetauscherteiles 8 ein in Fig. 5 strichpumktiert dargestellter Wasserausgangsstutzen 53 vorgesehen ist.

Wenn der Heizkamin zur Erwärmen von Wasser einer Warmwasserheizung verwendet wird, die noch eine andere Warmwasserquelle, z.B. einen Heizkessel oder einen Warmwasserspeicher hat, würde bei kaltem Heizkamin oder in dessen Anheizphase das von Heizkessel oder Warmwasserspeicher gelieferte erhitzte Wasser beim Durchfliessen des Wärmetauschers den Heizkamin ohne angemessenen Nutzen für die Heizung des Raumes, in dem er steht, heizen und bei geöffneter Regulierklappe 18 (Fig. 1) würde dann Wärme durch den Rauchabzugskanal 9 ins Freie entweichen. Um das selbsttätig zu verhindern, ist nach Fig. 5 an der oberen Wand 49 des Wärmetauscherteiles 8 ein Anschlussstutzen 54 für eine (nicht dargestellte) Tauchhülse mit einem Temperaturfühler für einen Zweipumktregler vorgesehen, der den Wasserumlauf durch den Wärmetauscher unterbricht, solange die Temperatur am Temperaturfühler tiefer als z.B. 60 bis 70°C ist. Der Regler kann zu diesem Zwecke die Umwälzpumpe ausschalten oder bei Wasserumlauf durch Schwerkraft ein in Serie mit dem Wärmetauscher liegendes Ventil schliessen. Ein solcher Temperaturfühler kann auch bei dem Wärmetauscher nach Fig. 2 bis 4. angewandt werden. Dieselbe Wirkung kann mit einem Temperaturfühler erzielt werden, der im Rauchgasabzugskanal 19 oder in einem Warmluftkanal, z.B. im Steigzugkanal 25, angeordnet ist, und auf eine Temperatur von z.B. 40°C anspricht.

. Man kann der Heizkamin mit Brennstoff höheren Heizwerts, nämlich Kohle oder Briketts, heizen, wenn in einem Abstand a von z.B. 3 cm über dem Wärmetauscherteil 7 ein Feuerrost 60 (Fig. 6, 7, 8) angeordnet wird, der sich nahezu über die ganze Fläche des Wärmetauscherteils 7 erstreckt, nämlich nur an dem oder den Teilen seines Umfangs, die an der oder den offenen Seiten des Feuerraumes liegen, in bezug auf die entsprechende Seite oder Seiten des Wärmetauscherteils 7 zurückversetzt ist. Beim vorliegenden Ausführungsbeispiel (Fig. 1) ist dies nur die Vorderseite. Mindestens an dieser Seite hat der Rost einen erhöhten Rand, der das Herabfallen insbesondere glühender Teile der auf dem Rost brennenden Kohle oder Briketts verhindert. Beim abgebildeten Rost 60 sind zu diesem Zwecke die vorderen Enden 61 der Roststäbe 62 nach oben gebogen, und an der linken und an der rechten Seite des Rostes 60 ist je ein Stab 63 bzw. 64 dicht über der oberen Ebene der Roststäbe 62 angeordnet. Die Roststäbe 62 sind auf eine vordere und auf eine hintere Traverse 65 und 66 geschweisst. An die Enden der vorderen Traverse 65 ist je ein Fuss 67 und an die Enden der hinteren Traverse 66 ist je ein Fuss 68 geschweisst. Die Füsse 67 und 68 tragen den Rost im Abstand a über dem Wärmetauscherteil 7.

Der Rost 60 ermöglicht ein optimales Verbrennen von Kohle oder Briketts über praktisch dem ganzen Feuerraumboden, indem die Verbrennungsluft durch die Oeffnung 15 in den Zwischenraum zwischen der oberen Wand 38 des Wärmetauscherteils 7 und dem Rost 60 und von da zwischen den Roststäben 62 hindurch zum Feuer gelangt. Kohlen und Briketts benötigen wegen ihres höhren Heizwertes mehr Verbrennungsluft und entwickeln mehr Rauchgas als Brennholz. Es hat sich überraschenderweise gezeigt, dass den dieselbezüglichen Anforderungen zum Heizen mit Kohlen oder Briketts durch einen Heizkamin der beschriebenen Art entsprochen werden kann, indem die Brennluftfassungsstelle zweckmässig angeordnet und der Verbindungskanal zum Raum 12 unter dem Feuerraumboden bzw. Wärmetauscherteil 7 sowie die Oeffnung 15 in diesem entsprechend dem höhreren Brennluftbedarf und der Rauchabzug entsprechend der stärken Rauchgasentwicklung bemessen werden. Besonders überraschend ist, dass trotz der offenen Feuerstelle ein völlig ausreichender Abzug der Rauchgase erzielbar ist. Dies wird darauf zurückgeführt, dass der vorliegende Heizkamin zum Ansaugen der Frischluft einen neidrigeren Unterdruck im Raum erfordert als andere offene Feuerstellen (Heizkamine) und geschlossene Feuerstellen (Zimmeröfen). Der Unterdruck im zu heizenden Raum wirkt dem Abzug der Rauchgase entgegen, er ist bestrebt, die Rauchgase entgegengesetzt zu deren thermischen Auftrieb in den Raum zu saugen. Ein neidrigerer Unterdruck fördert also den Abzug der Rauchgase. Und ein solcher neidrigerer Unterdruck genügt beim vorliegenden Heizkamin zum Ansaugen der Frischluft, weil die Luft in den Steigzugkanälen (Steigzugkanal 25 im linken Seitenteil 3 und der entsprechende Steigzugkanal im rechten Seitenteil 4) im Sturzzugkanal 22 vorgewärmt wurde, also bereits einen Auftrieb hat, und zusätzlichen Auftrieb dadurch erfährt, dass sie in den vom Feuer erwärmten Steigzugkanälen zusätzlich weiter erwärmt wird. Wesentlich ist dabei auch, dass durch den vorliegenden Wärmetauscher der Rauchabzug nicht, durch Einbauten im Rauchabzugsweg erschwert wird.

## Patentansprüche

1. Heizkamin, in welchem Luft für den zu heizenden Raum erwärmt wird, und eine Wärmetauscher (7, 8) zur Lieferung von Warmwasser vorgesehen ist, der zwei flache, miteinander verbundene Wärmtauscherteile (7, 8) aufweist, deren erster (7) den Feuerraumboden bildet, und deren zweiter (8) im hinteren Teil des Feuerraums angeordnet ist, wobei von der Unterseite des ersten Wärmetauscherteiles (7) ausserhalb des Gebäudes gefasste Frischluft (42) in den Feuerraum strömt, dadurch gekennzeichnet, dass die vordere Wand (39) des zweiten Wärmetauscherteils (8) einen unteren Teil der Feuerraumrückwand und eine an den oberen, vorderen Rand dieses Wärmetauscherteils (8) anschliessende, wärmeleitende Platte (16) einen oberen Teil der Feuerraumrückwand bildet, dass diese Platte (16) und die hintere Wand (41) des ersten Wärmetauscherteils (8) einen hinter dem Feuerraum angeordneten Sturzzugkanal (22) begrenzen, in . dem ausserhalb des Gebäudes gefasste Frischluft erwärmt wird, die dem zu heizenden Raum direkt oder durch einen der Wärme des Feuers ausgesetzten Steigzugkanal (25) als warme Frischluft zugeführt wird, dass die beiden Wärmetauscherteile (7, 8) unmittelbar aneinander angrenzend miteinander vereinigt und innen mit Leitblechen (37, 51) ausgerüstet sind, welche die Wasserströmung über die Wärmetauscherfläche verteilen, und dass der erste Wärmetauscherteil (7) einen Durchlass (15) hat, durch den die an seiner Unterseite erwärmte Frischluft als Verbrennungluft zum Feuer an seiner Oberseite strömt (Fig. 1).

2. Heizkamin nach Anspruch 1, dadurch gekennzeichnet, dass einer (45) der Anschlüsse (45, 53) für den Wasserzu- und -ablauf des Wärmetauschers (7, 8) am vorderen Rand der unteren Wand (9) des ersten Wärmetauscherteiles (7) und der andere (53) dieser Anschlüsse (45, 53) oben am zweiten Wärmetauscherteil (8) angeordnet ist, und dass die Leitwände (51) im ersten Wärmetauscherteil (7) für eine seitlich hin- und hergehende Strömung und im zweiten Wärmetauscherteil (8) schräg aufwärts gerichtet sind (Fig. 5).

3. Heizkamin nach Anspruch 1, dadurch gekennzeichnet, dass einer (27) der Anschlüsse für den Wasserzu- und -ablauf (27, 28) des Wärmetauschers an einer oberen Ecke und der andere (28) dieser Anschlüsse (27, 28) an der anderen, oberen Ecke des zweiten Wärmetauscherteils (8) angeordnet ist, und dass der zweite Wärmetauscherteil (8) durch eine Trennwand (34), die in einer vertikalen, von vorn nach hinten verlaufenden, diesen Wärmetauscherteil (8) in zwei wenigstens annähernd gleiche Teile teilenden Ebene (33) verläuft und sich bis an die untere Wand (9) des ersten Wärmetauscherteiles (7) erstreckt, in zwei Kammern (35, 36) unterteilt ist, und dass die Leitbleche (37) im ersten Wärmetauscherteil (7) schräg nach hinten zu der Ebene (33) hin und im zweiten Wärmetauscherteil (8) schräg abwarts zur Trennwand (34) hin gerichtet sind (Fig. 2 bis 4).

4. Heizkamin nach Anspruch 1, dadurch gekennzeichnet, dass am vorderen Rand der unteren Wand (9) des ersten Wärmetauscherteils (7) die Anschlüsse (45, 46) für den Wasserzu- und -ablauf des Wärmetauschers angeordnet sind, dass einer (45) dieser Anschlüsse in den ersten Wärmetauscherteil (7) führt, und der andere (46) dieser Anschlüsse (45, 46) mit dem unteren Ende eines in der Längsmitte des zweiten Wärmetauscherteiles (8) angeordneten Standrohres (48) verbunden ist, das dicht unter der oberen Begrenzung (49) des zweiten Wärmetauscherteils (8) offen ist, und dass die Leitbleche (51) im ersten Wärmetauscherteil (7) für eine seitlich hin- und hergehende Strömung und in zweiten Wärmetauscherteil (8) beiderseits des Standrohrs (48) schräg aufwärts gerichtet sind (Fig. 5).

5. Heizkamin nach Anspruch 1, dadurch gekennzeichnet, dass in einem Abstand (a) über dem ersten, den Feuerraumboden bildenden Wärmstauscherteil (7) ein Feuerrost (60) angeordnet ist, der sich annähernd über dem ganzen Feuerraumboden erstreckt (Fig. 6―8).

6. Heizkamin nach Anspruch 5, dadurch gekennzeichnet, dass der Feuerrost (60) mindestens an seinem, dem zweiten Wärmetauscherteil (8) abgewandten Umfangsteil einen erhöhten Rand (61, 63) hat, der durch nach oben gekrümmte Roststabenden (1) oder durch einen oder mehrere über den Roststabenden (2) angeordnete Stäbe (63, 64) gebildet ist (Fig. 6―8).

7. Heizkamin nach einem der Ansprüche 1 bis 6, zur Verwendung in einer Warmwasserbereitungsanlage, zusätzlich zu einer anderen Warmwasser liefernden Einrichtung, dadurch gekennzeichnet, dass der Wärmetauscher oben einen Temperaturfühler für eine Regeleinrichtung enthält, um den Wasserdurchlauf durch den Wärmetauscher (7, 8) zu unterbrechen, solange die Temperatur am Temperaturfühler tiefer als z.B. ca 60 bis 70°C ist, und/oder im Rauchgasbereich (19) oder Warmlufkkanal (25) des Heizkamins ein Temperaturfühler für eine Regeleinrichtung angeordnet ist, um den Wasserdurchlauf durch den Wärmetauscher (7, 8) zu unterbrechen, solange die Temperatur am Temperaturfühler teifer als z.B. ca. 40°C ist.

## Revendications

1. Cheminée de chauffage, dans laquelle est chauffé de l'air destiné à la pièce à chauffer et dans laquelle se trouve un échangeur de chaleur (7, 8) destiné à fournir de l'eau chaude comportant deux parties plates d'échangeur de chaleur (7,.8) reliées entre elles, dont la première (7) constitue le fond du foyer et dont la seconde (8) est placée dans la partie postérieure du foyer, de l'air frais (42) capté à l'extérieur du bâtiment par le dessous de la première partie (7) de l'échangeur de chaleur passant dans le foyer, caractérisé en ce que la paroi antérieure (39) de seconde partie (8) de l'échangeur de chaleur constitue une partie inférieur de la paroi postérieure du foyer et une plaque thermo- conductrice (16) se raccordant au bord antérieur supérieur de cette partie (8) constitue une partie supérieure de la paroi postérieure du foyer, en ce que cette plaque (16) et la paroi postérieure (41) de la première partie (8) de l'échangeur de chaleur délimitent un carneau de descente (22) placé derrière le foyer, dans lequel de l'air frais capté à l'extérieur de bâtiment est chauffé, air frais qui est amené, en étant passé à l'état d'air chaud, dans la pièce à chauffer directement ou par un carneau de montée (25) exposé à la chaleur de feu, en ce que les deux parties (7, 9) de l'échangeur de chaleur sont réunies directement entre elles dans des positions mutuellement contiguës et comportent intérieurement des chicanes (37, 51) qui répartissent le courant d'eau sur la surface d'échange de chaleur, et en ce que la première partie (7) de l'échangeur de chaleur comporte un passage (15) par lequel l'air frais chauffé de son côté inférieur passe de son côté supérieur sous la forme d'air de combustion pour le feu (figure 1).

2. Cheminée selon la revendication 1, caractérisée en ce qu'un (45) des raccords. (45, 53) d'amenée et d'évacuation d'eau de l'échangeur de chaleur (7,8) est placé au bord antérieur de la paroi inférieure (9) de la première partie (7) de l'échangeur de chaleur, et l'autre (53) de ces raccords (45, 53) sur la seconde partie (8) de l'échangeur de chaleur, et en ce que les chicanes (51) situées dans la première partie (7) de l'échangeur de chaleur sont dirigées de façon à produire un écoulement de va-et-vient latéral, et celles qui se trouvent dans la seconde partie (8) de l'échangeur de chaleur sont dirigées obliquement vers le haut (figure 5).

3. Cheminée selon la revendication 1, caractérisée en ce qu'un (27) des raccords d'amenée et d'évacuation d'eau (27, 28) de l'échangeur de chaleur est placé à un angle supérieur et l'autre (28) de ces raccords (27, 28) à l'autre angle supérieur de la seconde partie (8) de l'échangeur de chaleur, et en ce que la seconde partie (8) de l'échangeur 'de chaleur est divisée en deux chambres (35,36) par une paroi de séparation (34) qui s'étend dans un plan (33) vertical, dirigé d'avant en arrière divisant cette partie (8) de l'échangeur de chaleur en deux sections au moins approximativement égales et qui s'étend jusqu'à la paroi inférieure (9) de la première partie (7) de l'échangeur de chaleur, et en ce que les chicanes (37) se trouvant dans la première partie (7) de l'échangeur de chaleur sont dirigées obliquement vers l'arrière en direction du plan (33) et celles qui se trouvent dans la seconde partie (8) de l'échangeur de chaleur sont dirigées obliquement vers le bas, en direction de la paroi de séparation (34) (figures 2 à 4).

4. Cheminée selon la revendication 1, caractérisée en ce que c'est au bord antérieur de la paroi inférieure (9) de la première partie (7) de l'échangeur de chaleur que les raccords (45, 46) d'amenée et d'évacuation d'eau de l'échangeur de chaleur sont placés, en ce que l'un (45) de ces raccords aboutit dans la première partie (7), de l'échangeur de chaleur, tandis que l'autre (46) de ces raccords (45, 46) est relié à l'extrémité inférieure d'un tuyau vertical (48) placé au milieu de la longueur de la seconde partie (8) de l'échangeur de chaleur, ouvert juste au-dessous de la limite supérieure (49) de la seconde partie (8) de l'échangeur de chaleur, et en ce que les chicanes (51) se trouvant dans la première partie (7) de l'échangeur de chaleur sont dirigés de façon à assurer un écoulement de va-et-vient latéral et celles qui se trouvent dans la seconde partie (8) de l'échangeur de chaleur sont dirigés obliquement vers le haut des deux côtés du tuyau vertical (48) (figure 5).

5. Cheminée selon la revendication 1, caractérisée en ce qu'une grille (60), qui s'étend sensiblement sur tout le fond du foyer, est placée à une distance (a) au-dessus de la première partie (7) de l'échangeur de chaleur constituant le fond du foyer (figures 6―8).

6. Cheminée selon la revendication 5, caractérisée en ce que la grille (60) possède, au moins à sa partie périphérique opposée à la seconde partie (8) de l'échangeur de chaleur, un bord rehaussé (61, 63) qui est formé par des extrémités de barreaux de grille (1) recourbées vers le haut ou par un ou plusieurs barreaux (63 64) disposés au-dessus des extrémités (2) des barreaux de grille (figures 6-8).

7. Cheminée selon l'une des revendications 1 à 6, devant être utilisée dans une installation de préparation d'eau chaude, en plus d'un autre dispositif fournissant de l'eau chaude, caractérisée en ce que l'echangeur de chaleur comprend dans sa partie supérieure une sonde de température pour un dispositif de réglage, pour interrompre le passage de l'eau par l'échangeur de chaleur (7, 8), tant que la température captée sur la sonde est inférieure, par exemple, à environ 60 à 70°C. et/ou une sonde de température pour un dispositif de réglage est placée dans la zone du gaz brûlé (19) ou dans le canal d'air chaud (25) de la cheminée de chauffage, pour interrompre le passage de l'eau par l'échangeur de chaleur (7,8), tant que la température captée sur la sonde est inférieure à, par exemple, environ 40°C.

## Claims

1. A heating fireplace in which air for the room that is to be heated is warmed, and a heat exchanger (7, 8) for supplying hot water is provided which has two shallow heat-exchanger parts (7, 8) which are connected to one another, the first (7) of which forms the fireplace base, and the second (8) of which is arranged in the rear part of the fireplace, in which respect fresh` air (42) drawn from outside the building flows into the fireplace from the underside of the first heat-exchanger part (7), characterised in that the front wall (39) of the second heat-exchanger part (8) forms a lower part of the fireplace back wall and a heat-conducting plate (16) connecting to the upper front edge of this heat-exchanger part (8) forms an upper part of the fireplace back wall, in that this plate (16) and the rear wall (41) of the first heat-exchanger part (8) define a down-draught duct (22) which is arranged behind the fireplace and in which fresh air drawn from outside the building is warmed, which air is fed as warm fresh air, to the room that is to be heated, either directly or through an up-draught duct (25) which is exposed to the heat of the fire, in that the two heat-exchanger parts (7, 8) are united with one another in a directly contiguous manner and are equipped on the inside with baffle plates (37, 51) which distribute the water flow over the heat-exchanger surface, and in that the first heat-exchanger part (7) has a passage (15) through which the fresh air warmed at its underside flows as air for combustion to the fire at its upper side (Fig. 1

- 2. A heating fireplace according to claim 1, characterised in that one (45) of the connections (45, 53) for the water intake and offtake of the heat-exchanger (7, 8) is arranged at the front edge of the lower wall (9) of the first heat-exchanger part (7) and the other (53) of these connections (45, 53) is arranged at the top of the second heat-exchanger part (8), and in that the baffles (51) in the first heat-exchanger part (7) are directed to cause a laterally to and fro flow and in the second heat-exchanger part (8) are directed obliquely upwardly (Fig. 5).

3. A heating fireplace according to claim 1, characterised in that one (27) of the connections for the water intake and offtake (27, 28) of the heat exchanger is arranged at one upper corner and the other (28) of these connections (27, 28) is arranged at the other upper corner of the second heat-exchanger part (8), and in that the second heat-exchanger part (8) is subdivided into two chambers (35, 36) by a dividing wall (34) which extends in a vertical plane (33) from the front rearwardly and divides this heat-exchanger part (8) into two at least approximately equal parts and which extends right to the lower wall (9) of the first heat-exchanger part (7), and in that the baffle plates (37) are in the first heat-exchanger part (7) are directed obliquely rearwards towards the plane (33) and in the second heat-exchanger part (8) are directed obliquely downwards toward the dividing wall (34) (Figs. 2 to 4).

4. A heating fireplace according to claim 1, characterised in that the connections (45, 46) for the water intake and offtake of the heat exchanger are arranged at the front edge of the lower wall (9) of the first heat-exchanger part (7), in that one (45) of these connections leads into the first heat-exchanger part (7), and the other (46) of these connections (45, 46) is connected to the lower end of a standpipe (48) which is arranged at the longitudinal centre of the second heat-exchanger part (8) and which opens just below the upper boundary (49) of the second heat-exchanger part (8), and in that the baffle plates (51) in the first heat-exchanger part (7) are directed to cause a laterally to and fro flow and in the second heat-exchanger part (8) are directed obliquely upwards on both sides of the standpipe (48) (Fig. 5).

5. A heating fireplace according to claim 1, characterised in that arranged at a distance (a) above the first heat-exchanger part (7) which forms the fireplace base is a fire grate (60) which extends approximately over the entire fireplace base (Fig. 6―8).

6. A heating fireplace according to claim 5, characterised in that the fire grate (60 has, at least at its peripheral part away from the second heat-exchanger part (8), a raised edge (61, 63) which is formed by upwardly-curved grate-bar ends (1) or by one or more bars (63,64) which are arranged above the grate-bar ends (2) (Figs. 6-81.

7. A heating fireplace according to one of claims 1 to 6, for use in a hot-water preparation system in addition to another facility which supplies hot water, characterised in that the heat exchanger contains at the top a temperature sensor for a regulating device in order to interrupt the passage of water through the heat exchanger (7, 8) whenever the temperature at the temperature sensor is lower than, for example, about 60 up to 70°C, and/or in the flue-gas region (19) or hot-air duct (25) of the heating fireplace a temperature sensor for a regulating device is arranged in order to interrupt the passage of water through the heat exchanger (7, 8) whenever the temperature at the temperature sensor is lower than, for example, about 40°C.
